# EUROPÄISCHE PATENTANMELDUNG

(11) **EP 1 961 968 A1**
(43) Veröffentlichungstag der Anmeldung: **27.08.2008**
(21) Anmeldenummer: 07003877.3
(22) Anmeldetag: 26.02.2007
(51) Int. Cl.: F04D 29/28

(54) **Radial-Lüfterrad und damit ausgestattetes Radialgebläse mit Verschleissschutz**

(71) Anmelder: Pavetic, Josip, 10415 Novo Cice (HR)
(72) Erfinder: Pavetic, Josip, 10415 Novo Cice (HR)
(74) Vertreter: Winter, Brandl, Fürniss, Hübner Röss, Kaiser, Polte Partnerschaft Patent- und Rechtsanwaltskanzlei

(57) **Zusammenfassung**

Beschrieben wird ein axial angeströmtes Radial-Lüfterrad (10) zum Fördern eines mit Partikeln beladenen Strömungsmittels, mit einem angetriebenen Trägerteil (18), das sich im Wesentlichen senkrecht zu einer Drehachse (12) erstreckt und eine Schaufelanordnung mit einer Vielzahl von kranzartig im Umfangsabstand zueinander angeordneten Lüfterradschaufeln (20) trägt, die jeweils eine radial innenliegende Anströmkante (24) und eine radial außenliegende Austrittskante (26) aufweisen und zwischen denen radial nach außen gerichtete Strömungskanäle (28) festgelegt sind, wodurch eine axiale Eintrittströmung (SE) radial nach außen umlenkbar ist. Um die Bestandteile des Lüfterrads wirksam vor Verschleiß zu schützen und die Labensdauer des Lüfterrads anzuheben, trägt das Trägerteil (18) radial innerhalb der Lüfterradschaufeln (20) zusätzliche vom Trägerteil (18) axial vorstehende Zusatzschaufeln (44) trägt, die zur Normalebene (15) der Drehachse (12) derart angestellt sind, dass in dem zu fördernden Fluid enthaltene Partikel mit einer vom Trägerteil (18) weg gerichteten Kraftkomponente beaufschlagbar sind.

## Beschreibung

Die Erfindung betrifft ein axial angeströmtes Radial-Lüfterrad gemäß dem Oberbegriff des Patentanspruchs 1.

Derartige Lüfterräder sind beispielsweise aus den Dokumenten EP 0615069 A1, EP 1530682 B1 oder DE 10315341 B4 bekannt.

Ein solches bekanntes Lüfterrad wird vorrangig dort eingesetzt, wo es darum geht, aus einer Umgebung Strömungsmittel abzupumpen, das mit beträchtlichen Mengen von Partikeln in fester und/oder flüssiger Form beladen ist. Das mit dem Lüfterrad ausgestattete Radialgebläse hat auf der dem Trägerteil abgewandten Seite eine Eintrittsöffnung für das Fluid und das Lüfterrad trägt eine Schaufelanordnung in Form eines Schaufelkranzes, wobei zwischen den einzelnen Schaufeln Radialkanäle definiert werden, durch die das aus der axialen Richtung radial umgelenkte Fluid nach außen strömen und dort aus dem Laufrad austreten kann. In entsprechend ausgestatteten Radialgebläsen wird das Laufrad in der Regel in ein Gebläsegehäuse derart mit Passung eingebaut, dass es von einem Ringkanal mit einem Auslass umgeben ist.

Häufig sind die von derartigen Radialgebläsen zu fördernden Strömungsmittel bzw. Fluide mit abrasiven Stoffen, wie mit Feststoff versetzten Wasser- oder Fetttröpfchen oder Staubpartikel, beladen. Um diese Partikel aus der Fluidströmung abzuscheiden, können grundsätzlich Filter vor- oder nachgeschaltet werden. Diese Filter haben aber den Nachteil, dass sie aufwendig gewartet werden müssen, um den Druckabfall in der Strömung in erträglichen Grenzen zu halten. Damit der Aufwand beim Abscheiden der Partikel klein und dennoch der Abscheide- und Förderwirkungsgrad auf hohem Niveau gehalten werden kann, wird den Lüfterrädern die Aufgabe übertragen, diese Partikel - zumindest teilweise - bereits beim Durchströmen des Lüfterrads vor dem Austreten aus dem Gebläse wirksam abzuscheiden.

Zu diesem Zweck sind gemäß EP 0615069 A1 zwischen den Lüfterradschaufeln und in der Regel nahe des Trägerteils des Lüfterrads Leitbleche vorgesehen, mit denen nahe des Trägerteils eine radial nach außen gerichtete Gasströmung erzeugt werden soll. Radial außerhalb des Trägerteils und benachbart zu dem Ringkanal, in dem das gereinigte Fluid strömt, ist ein radial offener Ringspalt mit kleiner axialer Weite ausgebildet, durch den möglichst viele Partikel in eine weitere Ringkammer abgegeben werden können.

Gemäß EP 1530682 B1 bzw. DE 10315341 B4 sind zur Erzielung einer verbesserten Abscheidewirkung auf der Arbeitsseite bzw. Druckseite der Lüfterradschaufeln Erhöhungen bzw. Vorsprünge angeordnet, die sich im Wesentlichen diagonal von der Einströmkante der Schaufeln Richtung Austrittskante erstrecken.

Diese bekannten Lüfterräder haben allerdings häufig eine nur unzureichende Standzeit, da die im Strömungsmittel enthaltenen Partikel zu punktuellem hohen Verschleiß führen, der zu einem frühzeitigen Austausch der Lüfterräder führt. Dieser Verschleiß ist häufig an der Schaufelwurzel, d.h. an der Schaufelkante im Übergang zum Trägerteil besonders groß.

Der Erfindung liegt deshalb die Aufgabe zugrunde, ein Radial-Lüfterrad der eingangs beschriebenen Art in der Weise weiterzubilden, dass die Standzeit wesentlich erhöht werden kann, insbesondere dann, wenn die zu fördernden Strömungsmittel mit abrasiven Partikeln belastet sind.

Diese Aufgabe wird durch die Merkmale des Anspruchs 1 gelöst.

Erfindungsgemäß wird das Trägerteil radial innerhalb der Lüfterradschaufeln mit zusätzlichen, vom Trägerteil axial vorstehenden Zusatzschaufeln bestückt, die zur Normalebene der Drehachse derart angestellt sind, dass in dem zu fördernden Fluid enthaltene Partikel mit einer vom Trägerteil weg gerichteten Kraftkomponente beaufschlagbar sind. Es konnte in Versuchen gezeigt werden, dass sich mit dieser Maßnahme die Standzeit des Lüfterrads um das 2- bis 5-fache steigern lässt.

Vorteilhafte Weiterbildungen sind Gegenstand der Unteransprüche.

Wenn die Lüfterradschaufeln und/oder die Zusatzschaufeln in Drehrichtung des Lüfterrads konvex, konkav oder S-förmig gekrümmt sind, lassen sich die strömungsmechanischen Eigenschaften des Lüfterrads verbessern.

Wenn die Zusatzschaufeln zu den Lüfterradschaufeln in Umfangsrichtung versetzt sind oder sogar mit den Lüfterradschaufeln in radialer Richtung überlappen, erfolgt eine weiter verbesserte Schonung der Lüfterradschaufeln vor Verschleiß.

Die Zusatzschaufeln können eine Höhe haben, die sich in radialer Richtung ändert. Auf diese Weise werden die strömungsmechanischen Verluste minimiert.

Wenn die Zusatzschaufeln aus einem verschleißfesten Werkstoff bestehen, lässt sich die Standzeit des Lüfterrads weiter anheben. Vorzugsweise sind die Zusatzschaufeln austauschbar, so dass die Lebensdauer des Lüfterrads noch weiter verbessert wird.

Vorzugsweise haben die Zusatzschaufeln eine maximale axiale Erstreckung, die geringer ist als die der Lüfterradschaufeln, wodurch sich die Strömungsverluste weiter verringern lassen.

Ein erfindungsgemäßes Radialgebläse, das mit einem erfindungsgemäßen Lüfterrad ausgestattet ist, ist Gegenstand der Ansprüche 14 bis 17. Dieses Radialgebläse kann gleichzeitig einen variablen Prozentsatz von im Strömungsmittel enthaltenen festen oder flüssigen Partikeln durch den Ringkanal mit dem Auslass abscheiden.

Wenn das Spaltmaß MS des Radialkanals einstellbar ist, lässt sich das Radialgebläse optimal an die Qualität des zu fördernden Strömungsmittels anpassen.

Die Erfindung lässt sich mit verschiedensten Konstruktionen des Lüfterrads kombinieren, einschließlich solcher, bei denen den Lüfterrädern eine verbesserte Abscheidewirkung übertragen wird.

Um bei größtmöglichem Verschleißschutz einen gewissen, verbesserten Abscheidungsgrad von Partikeln dann zu erzielen, wenn das zu fördernde und gleichzeitig zu reinigende Strömungsmittel mit großen Partikelmengen belastet ist, können die Lüfterradschaufeln zur Normalebene der Drehachse unter einem solchen Anstellwinkel angestellt bzw. schräg gestellt, dass in dem zu fördernden Fluid enthaltene Partikel unter dem Einfluss der Zentrifugal- und der Corioliskraft mit einer zum Trägerteil hin gerichteten Kraftkomponente beaufschlagbar sind. Damit werden die im Fluid enthaltenen Partikel während des Durchströmens des Lüfterrads bzw. der zwischen den Lüferradschaufeln ausgebildeten Strömungskanäle direkt in den Bereich nahe des Trägerteils gedrängt, so dass sie am radial äußeren Ende des Trägerteils, also beim Verlassen des Lüfterrads, über den Abscheide-Ringspalt von der Fluidströmung abgeschieden werden können. Wenn der Anstellwinkel der Lüfterradschaufeln bezüglich der Normalebene zur Drehachse in radialer Richtung variiert, kann der Abscheideeffekt weiter optimiert werden.

Es hat sich in Versuchen gezeigt, dass bei extrem hoch mit Partikeln belasteten Strömungsmitteln Abscheidewirkungsgrade erzielbar sind, die weit über denjenigen liegen, welche mit herkömmlichen Konstruktionen realisiert werden konnten.

Dabei ergibt sich der zusätzliche Vorteil, dass das erfindungsgemäße Lüfterrad leiser und mit einem höheren strömungsmechanischen Wirkungsgrad arbeitet, als die mit zusätzlichen Leitflächen ausgestatteten Lüfterräder, und dennoch nicht zu örtlichen Partikelansammlungen neigt, wodurch sich der Wartungsaufwand hearbsetzen lässt. Auf diese Weise eignet sich das erfindungsgemäße Lüfterrad auch bedingt für das grobe Reinigen von Strömungsmitteln, die mit einem Mix aus flüssigen und festen Partikeln beladen sind.

Wenn die Schaufeln der Schaufelanordnung einen Schaufelkranz mit radial innenliegenden Strömungs-Eintrittskanten und radial außenliegenden Strömungs-Austrittskanten bilden, wobei den Strömungs-Eintrittskanten und Strömungs-Austrittskanten jeweils ein Teilkreis zugeordnet ist, ergibt sich ein rotationssymmetrischer Aufbau des Lüfterrads, wodurch die Herstellungskosten gesenkt werden können.

Wenn sich die Strömungs-Eintrittskanten von einem Nabenabschnitt des Trägerteils ausgehend von diesem axial weg bis zu einer zum Trägerteil im Wesentlichen parallel verlaufenden Schaufelkante erstrecken, ergibt sich - neben einem für die Fluidströmung günstigen Strömungskanal, der in radialer Richtung eine im Wesentlichen gleichbleibende Höhe hat - eine besonders kompakte Form des Lüfterrads, das mit geringem Aufwand in ein Gebläsegehäuse eingebaut werden kann.

Gerade bzw. nicht gekrümmte Lüfterradschaufeln haben bei bestimmten Partikelgrößen und/oder -verteilungen Vorteile hinsichtlich der Wartungsfreundlichkeit, da sie der Tendenz zu Partikelablagerungen entgegen wirken. Ein besonders hoher strömungsmechanischer Wirkungsgrad des Lüfterrads ergibt sich allerdings dann, wenn die Lüfterradschaufeln in Drehrichtung des Lüfterrads konvex gekrümmt sind.

Das Lüfterrad kann zusätzlich dahingehend modifiziert werden, dass jede Lüfterradschaufel auf ihrer Arbeits- bzw. Druckseite zumindest einen leistenartigen Vorsprung erhält, der zur Strömungsrichtung im Strömungskanal zwischen den Schaufeln derart angestellt ist, dass die Strömung zumindest in Druckseitennähe axial auf das Trägerteil zu ablenkbar ist, wobei der leistenartige Vorsprung in vorbestimmtem und kleinem axialen Abstand zum Trägerteil endet. Mit diesen Vorsprüngen lassen sich kleine flüssige Partikel wirksam abscheiden. Aufgrund der erfindungsgemäßen Zusatzschaufeln gelingt es, den Verschleiß an derartigen Vorsprüngen wirksam einzudämmen, selbst wenn die Höhe der Vorsprünge beträchtlich sein sollte. Wenn allerdings die Höhe H im mm-Bereich liegt, kann die Geräuschentwicklung eingeschränkt und gleichzeitig ein besserer Wirkungsgrad erzielt werden.

Wenn das Trägerteil von einer Platte gebildet ist, wird die Konstruktion des Lüfterrads und damit des Radialgebläses weiter vereinfacht, mit dem besonderen Vorteil, dass das Trägerteil im Betrieb nicht zu Partikelansammlungen auf seiner Oberseite neigt.

Wenn die Lüfterradschaufeln auf der dem Trägerteil abgewandeten Seite einen Ring tragen und mit diesem fest verbunden, beispielsweise verschweißt sind, kann die Stabilität des Lüfterrads angehoben werden, mit der Folge, dass das Trägerteil und/oder die Nabe leichter ausgeführt werden und eine Verbindung der Lüfterradschaufeln mit der Nabe entfallen kann.

Ein erfindungsgemäßes Radialgebläse, das mit einem erfindungsgemäßen Lüfterrad ausgestattet ist, ist Gegenstand des Ansprüche 14 bis 17.

Weitere vorteilhafte Ausgestaltungen sind Gegenstand der übrigen Unteransprüche.

Nachstehend werden anhand schematischer Zeichnungen Ausführungsformen der Erfindung näher erläutert. Es zeigen:
Figur 1 eine schematische Draufsicht eines Lüfterrads;
Figur 2 den schematischen Schnitt gemäß II-II in Figur 1;
Figur 3 die schematische Schnittansicht gemäß III-III in Figur 1;
Figur 4 eine Draufsicht auf ein modifiziertes Lüfterrad gemäß der Erfindung; und
Figur 5 eine schematische Schnittansicht des Radialgebläses mit einem Lüfterrad ähnlich demjenigen der Figuren 1 bis 4.

In den Figuren 1 bis 3 ist mit dem Bezugszeichen 10 allgemein ein axial angeströmtes Radial-Lüfterrad bezeichnet, das zum Fördern eines Strömungsmittels bzw. Fluids, insbesondere eines mit festen oder flüssigen Partikeln beladenen Strömungsmittels, dient. Ein solches Lüfterrad kann beispielsweise in einem Radialgebläse verwendet werden, welches in Figur 5 schematisch gezeigt ist.

Das Lüfterrad 10 soll dabei in der Lage sein, Strömungsmittel, insbesondere gasförmige Strömungsmittel, die mit abrasiv wirkenden Partikeln, wie z.B. Staubpartikeln, Wasserpartikeln, Schneeflocken, Fettpartikeln und dgl. beladen sind, effektiv zu fördern bzw. aus einer Umgebung abzupumpen. Solche Lüfterräder können darüber hinaus die Aufgabe erfüllen, diese Partikel beim Durschströmen des Lüfterrads weitgehend abzuscheiden. Ein spezifisches Anwendungsgebiet des Lüfterrads liegt in der Förder-/Filterfunktion von Strömungsmitteln, die einen extrem hohen Anteil an mitgeführten Partikeln haben, wobei der Verschleiß am Lüfterrad möglichst gering sein soll.

Das Lüfterrad 10 hat eine Drehachse 12, die - wie man anhand der Figur 5 erkennt, auf die bereits hier Bezug genommen werden soll - bei der Montage in einem Lüfterradgehäuse 14 z.B. vertikal ausgerichtet ist. Die Orientierung der Achse 12 ist allerdings beliebig.

Eine mit 16 bezeichnete Nabe sitzt drehfest auf einer nicht gezeigten Antriebswelle mit der Achse 12 und sie trägt ein Schaufel-Trägerteil 18, das sich im Wesentlichen senkrecht zur Drehachse 12 erstreckt. Das Trägerteil 18 trägt seinerseits eine Schaufelanordnung mit einer Vielzahl von kranzartig im Umfangsabstand zueinander angeordneten und in der Regel identisch ausgebildeten Lüfterradschaufeln 20.

Die Lüfterradschaufeln 20 sind - wie sich aus den Darstellungen der Figuren 1 und 4 ergibt - zu einer die Drehachse 12 enthaltenden Axialebene 22, wie z.B. die Zeichenebene der Figur 3, unter einem bestimmten Winkel DELTA angestellt, damit sie beim Drehen des Lüfterrads 10 mit der Drehrichtung V eine radial nach außen gerichtete Förderströmung erzeugen. Der Winkel DELTA kann allerdings auch NULL sein.

Die Lüfterradschaufeln sind zur Drehachse 12 parallel ausgerichtet, sie können aber auch zur Normalebene 15, die bei dem gezeigten Ausführungsbeispiel mit der Ebene des Trägerteils 18 zusammenfällt, unter einem Anstellwinkel < 90°, d.h derart angestellt sein, dass in dem zu fördernden Fluid enthaltene Partikel unter dem Einfluss der dynamischen Kräfte, einschließlich der Zentrifugal- und der Corioliskräfte, mit einer zum Trägerteil hin gerichteten Kraftkomponente beaufschlagbar sind.

Bei dem gezeigten Ausführungsbeispiel der Figuren 1 bis 3 sind die Lüfterradschaufeln 20 gerade. Es soll jedoch an dieser Stelle bereits hervorgehoben werden, dass die Schaufelform beliebig modifiziert werden kann, um den strömungsmechanischen Wirkungsgrad des Lüfters und/oder der später noch zu beschreibenden Partikelabscheidung zu verbessern.

Die Lüfterradschaufeln 20 haben jeweils eine radial innenliegende Anströmkante 24 und eine radial außenliegende Austrittskante 26. Zwischen den Lüfterradschaufeln 20 werden im Wesentlichen radial nach außen gerichtete Strömungskanäle 28 definiert, so dass also eine axiale Eintrittströmung - in Figur 5 mit dem Pfeil SE bezeichnet - bei sich drehendem Lüfterrad 10 radial nach außen in eine Austrittströmung SA mit radialer und in Umfangsrichtung gerichteter Geschwindigkeitskomponente umlenkbar ist.

Wie die Figuren zeigen, ist den Anströmkanten 24 und Strömungs-Austrittskanten 26 jeweils ein Teilkreis 24a bzw 26a zugeordnet. Die Strömungs-Eintrittskanten 24 gehen von einem der Nabe 16 nahe liegenden Abschnitt des Trägerteils 18 aus und erstrecken sich von diesem axial weg bis zu einer zum Trägerteil 18 im Wesentlichen parallel verlaufenden Schaufelkante 29 (siehe Figur 3) bzw. 229 (siehe Figur 5).

Bei der Ausführungsform nach den Figuren tragen die Schaufeln auf der dem Trägerteil 18 abgewandeten Seite eine Ringscheibe 21 und sie sind mit dieser fest verbunden, beispielsweise verschweißt. Sie Iönnen aber auch 20 knapp unterhalb einer Deckwand des Gehäuses 14 enden.

Die Formgebung der Lüfterradschaufeln 20 kann - je nach Lüfterkonstruktion - in weiten Grenzen variieren. Wenn die Lüfterradschaufeln 20 - wie in den Figuren gezeigt - eine formstabile Ringscheibe 21 tragen, wird die Konstruktion des Lüfterrads steifer, so dass es genügt, die Lüfterradschaufeln am Trägerteil 18 zu befestigen, wie z.B. anzuschweißen. Die Anströmkante 24 der Lüfterradschaufeln kann dann im Wesentlichen parallel zur Drehachse angeordnet werden. Andererseits hat eine frei auskragende Form der Schaufeln den Vorteil, dass das sich im Gebläse keine Partikelansammlungen bilden.

Generell liegen also die Strömungs-Eintrittskanten 24 der Lüfterradschaufeln 20 in den verschiedenen Schnittansichten senkrecht zur Drehachse 12 auf Teilkreisen 24a, die Bestandteil einer Teilkreisschar sind, welche einen Zylinder- oder Kegelstumpfmantel mit einem kleinen Kegelwinkel WK (siehe Figur 3 und 5) definiert.

Wie sich aus der Figuren 5 ergibt, ist das Lüfterrad 10 in das Gehäuse 14 des Radialgebläsesso eingebaut, dass es unterhalb eines axialen Einlasstrichters oder Einlass-Stutzens 30, der mit der Drehachse 12 des Lüfterrads 10 fluchtet, zu liegen kommt. Radial von außen ist das Lüfterrad 10 von einem Ringkanal 32 eingefasst, der einen Auslass 34 für das Fluid hat.

Der Ringkanal 32 hat eine Bodenfläche 36, die sich eng - unter Einhaltung eines kleinen Spalts 37 - an die radial außenliegenden Schaufelkanten 26 anschmiegt. Zu diesem Zweck kann das Lüfterrad 10 auch mit einer - nicht gezeigten - bodenseitigen Eindrehung versehen sein, in die mit Passung die Bodenfläche 36 des Ringkanals 32 eingreift. Wie sich weiter aus der Figur 5 ergibt, ist die Bodenfläche 36 des Ringkanals 32 zu einer dem Trägerteil 18 am nächsten liegenden Kante 38 der Lüfterradschaufeln 20 um ein vorbestimmtes Spaltmaß MS axial beabstandet. Auf diese Weise begrenzt die Bodenfläche 36 des Ringkanals 32 einen Radial- oder Ringspalt 40 zum Abführen von aus dem Fluid abgeschiedenen Partikeln, wie Staub-, Wasser, Öl- oder Fettpartikeln.

Der Ringspalt 40 ist von einer weiteren Ringkammer 42 zum Sammeln und Abführen der aus dem Fluid abgeschiedenen Partikel umgeben.

Am Trägerteil 18 bzw. an der Nabe 16 sind radial innerhalb der Lüfterradschaufeln 20 zusätzliche, vom Trägerteil 18 axial vorstehende Zusatzschaufeln 44 angebracht, wobei die axiale Erstreckung der Zusatzschaufeln geringer ist als die der Lüfterradschaufeln 20. Die Zusatzschaufeln 144 sind gegen die Drehrichtung V angestellt, d.h. sie schließen mit der Normalebene 15 zur Drehachse 12 bzw. mit der Ebene des Trägerteils 18 einen Winkel WA >90° ein, wodurch es gelingt, den Verschleiß der Lüfterradschaufeln 20 und von gegebenenfalls daran angebrachten leistenartigen Vorsprüngen, die in Figur 1 nur gestrichelt angedeutet und mit 48 bezeichnet sind, zu vergleichmäßigen.

Um die Wirkung der Zusatzschaufeln 44 möglichst groß zu halten, sind sie zu den Lüfterradschaufeln 20 in Umfangsrichtung versetzt, und zwar derart, dass die von den Zusatzschaufeln 44 abgelenkten Partikel unter Einwirkung der strömungsmechanischen und sonstigen dynamischen Kräfte nicht auf die Anströmkanten 24 der Lüfterradschaufeln 20 treffen. Die Zusatzschaufeln 44 können sich auch in radialer Richtung mit den Lüfterradschaufeln 20 überlappen.

Wie in Figur 1 mit gestrichelten Linien angedeutet ist, kann jede Lüfterradschaufel 20 auf ihrer Arbeits- bzw Druckseite 46 zumindest einen leistenartigen Vorsprung 48 tragen, der zur Strömungsrichtung im Strömungskanal 28 zwischen den Schaufeln 20 derart angestellt ist, dass die Strömung zumindest in Druckseitennähe axial auf das Trägerteil 18 zu ablenkbar ist und der in einem vorbestimmten axialen Abstand, der vorzugsweise nicht größer als das Maß MS - siehe Figur 5 - ist, zum Trägerteil 18 endet.

Die leistenartigen Vorsprünge 48 haben vorzugsweise eine geringe Höhe, die im Millimeterbereich liegen kann, damit die Strömungsverluste nicht ansteigen. Sie kann aber auch bis zu 50% der axialen Erstreckung H der Lüfterradschaufeln 20 betragen.

Mit dieser Gestaltung des Lüfterrads ergibt sich die folgende Arbeitsweise des Radialgebläses:

Das zu einem hohen Prozentsatz mit Partikeln beladene Strömungsmittel, vorzugsweise gasförmige Strömungsmittel, wie etwa Luft, strömt bei 30 in das Radialgebläse ein. Durch die Wirkung der Lüfterradschaufeln 20 des mit vorgegebener Drehzahl rotierenden Lüfterrads 10 wird die Strömung in die Kanäle 28 umgelenkt und radial nach außen gefördert. Durch die erfindungsgemäßen Zusatzschaufeln 44 und deren erfindungsgemäße Anstellung unter dem Winkel WA>90° lässt sich der durch die Partikel hervorgerufene Verschleiß am Lüfterrad 10 vergleichmäßigen. Insbesondere die hoch beanspruchten Schaufelwurzeln 50 der Lüfterradschaufeln 20, aber auch die Schaufelwurzeln 52 der Zusatzschaufeln 44 lassen sich wirksam vor übermäßigem und schnellen Verschleiß schützen.

Dabei sind die Strömungsverluste im Lüfterrad 10 aufgrund der glatten Ausgestaltung der Strömungswege, sehr gering, was auch für die Geräuschentwicklung zutrifft. Ferner neigt das Lüfterrad 10 nicht zu Partikelablagerungen, so dass sich über eine lange Betriebsdauer hinweg ein wartungsfreier Betrieb selbst dann ergibt, wenn die Partikel sehr abrasiv sind und/oder zum Zusammenkleben neigen.

Vortshend wurde eine Ausführungsform mit geraden Lüfterradschaufeln 20 und Zusatzschaufeln 44 beschrieben. Unter Bezug auf die Figuren 4 und 5 werden Varianten mit anderen Gestaltungen der Schaufeln beschrieben. Dabei sind diejenigen Teile des Lüfterrads, die den Komponenten der zuvor beschriebenen Anordnung entsprechen, mit gleichen Bezugszeichen versehen, dennen jedoch eine "1" bzw. "2" vorangestellt ist.

Bei der in Figur 4 gezeigten Variante sind die Lüfterradschaufeln 120 in Laufrichtung V konvex ausgebildet. Die Lüfterradschaufeln 120 sind glatt, so dass sich ein guter Wirkungsgrad und geringe Geräuschentwicklung ergibt.

Bei der in Figur 5 angedeuteten Variante sind auf jeder Lüfterradschaufel 220, und zwar auf der jeweiligen Arbeits- bzw. Druckseite 246 zwei im Wesentlichen parallel zueinander verlaufende leistenartige Vorsprünge 248a, 248b vorgesehen, die in einem im Wesentlichen gleichen axialen Abstand MS zum Trägerteil 218 enden.

Ein nicht näher dargestellter Neigungswinkel, unter dem die Vorsprünge 248a, 248b zur Schaufelfläche 246 angestellt sind, kann auf einen bestimmten Wert eingestellt werden, der der Zusammensetzung des Strömungsmittels am besten hinsichtlich Verschleißminimierung und/oder Abscheidewirkungsgrad gerecht wird. Der Anstellwinkel bzw. die Oberflächengestaltung (auch eine Bogenform ist möglich) der Vorprünge 248 wird vorzugsweise empirisch je nach Art und Konsistenz der aus dem Fluid heraus zu filternden Partikel festgelegt wird.

Die Vorsprünge 248 sind bei der gezeigten Ausführungsform bis zur Strömungs-Eintrittskante 224 der Lüfterradschaufeln 220 geführt, sie können aber auch vor der Kante 224 enden.

Wie sich ferner aus der Figur 5 ergibt, haben die Zusatzschaufeln 244 eine axiale Erstreckung EA, die in radialer Richtung variiert bzw. mit zunehmendem Abstand von der Achse 12 größer wird.

Selbstverständlich sind weitere Abwandlungen des Lüfterrads und des Radialgebläses möglich, ohne den Grundgedanken der Erfindung zu verlassen.

Die Lüfterradschaufeln 20 können unter einem Winkel WS, der kleiner als 90° ist, zum Umfangsgeschwindigkeitsvektor angestellt werden, wodurch die im Strömungsmittel enthaltenen Partikel, die in fester oder flüssiger Form vorliegen können, unter Einwirkung der strömungsmechanischen Kräfte, der Massenkräfte und der sonstigen dynamischen Kräfte, wie der Zentrifugal- und der Corioliskräfte, in Richtung auf das Trägerteil 18 zu gedrängt werden, so dass im Bereich radial innerhalb des Ringspalts 40 eine erhebliche größere Partikelkonzentration vorliegt als in der übrigen Strömung. Die in dieser Ströungsschicht enthaltenen Partikel gelangen über den Ringspalt 40 in die Ringkammer 42, die vorzugsweise so ausgebildet ist, dass darin kein übermäßiger Staudruck aufgebaut wird. Die Hauptströmung, die das Lüfterrad 10 oberhalb des Ringspalts 40 verlässt, ist zu einem entsprechend hohen Prozentsatz gereinigt. Über eine Einstellbarkeit des Maßes MS lässt sich der Abscheidewirkungsgrad in Abhängigkeit von der Zusammensetzung des zu reinigenden Strömungsmittels beeinflussen.

Ach kann der Anstellwinkel WS der Lüfterradschaufeln 20, 120, 220 bezüglich der Normalebene 15 zur Drehachse 12 in radialer Richtung variiert werden, so dass sich für die Schaufeln eine Art Propellerform ergibt.

Bei dem Ausführungsbeispiel der Figur 4 sind die Zusatzschaufeln 144 ebenso wie die Lüfterradschaufeln 120 konvex gestaltet. Sie können aber auch gerade oder konkav oder S-fömig ausgebildet sein.

Die leistenartigen Vorsprüngen 248a, 248b können auch oder eine andere Form erhalten, beispielsweise bogenförmig geführt sein.

Als Material für die Komponenten des Lüfterrads können alle gängigen Werkstoffe, wie z.B. metallische Werkstoffe und Kunststoffe verwendet werden. Es können Fügetechniken, wie z.B. Schweiß- oder Klebetechniken, aber auch Gusskonstruktionen Anwendung finden.

Die Erfindung schafft somit ein axial angeströmtes Radial-Lüfterrad zum Fördern eines mit Partikeln beladenen Strömungsmittels, mit einem angetriebenen Trägerteil, das sich im Wesentlichen senkrecht zu einer Drehachse erstreckt und eine Schaufelanordnung mit einer Vielzahl von kranzartig im Umfangsabstand zueinander angeordneten Lüfterradschaufeln trägt, die jeweils eine radial innenliegende Anströmkante und eine radial außenliegende Austrittskante aufweisen und zwischen denen radial nach außen gerichtete Strömungskanäle festgelegt sind, wodurch eine axiale Eintrittströmung radial nach außen umlenkbar ist. Um die Bestandteile des Lüfterrads wirksam vor Verschleiß zu schützen und die Labensdauer des Lüfterrads anzuheben, trägt das Trägerteil radial innerhalb der Lüfterradschaufeln zusätzliche vom Trägerteil axial vorstehende Zusatzschaufeln trägt, die zur Normalebene der Drehachse derart angestellt sind, dass in dem zu fördernden Fluid enthaltene Partikel mit einer vom Trägerteil weg gerichteten Kraftkomponente beaufschlagbar sind.

## Patentansprüche

1. Axial angeströmtes Radial-Lüfterrad (10; 110; 210) zum Fördern eines mit Partikeln beladenen Strömungsmittels, mit einem angetriebenen Trägerteil (18; 118; 218), das sich im Wesentlichen senkrecht zu einer Drehachse (12) erstreckt und eine Schaufelanordnung mit einer Vielzahl von kranzartig im Umfangsabstand zueinander angeordneten Lüfterradschaufeln (20; 120; 220) trägt, die jeweils eine radial innenliegende Anströmkante (24) und eine radial außenliegende Austrittskante (26) aufweisen und zwischen denen radial nach außen gerichtete Strömungskanäle (28) festgelegt sind, wodurch eine axiale Eintrittströmung (SE) radial nach außen umlenkbar ist, **dadurch gekennzeichnet, dass** das Trägerteil (18; 118; 218) radial innerhalb der Lüfterradschaufeln (20; 120; 220) zusätzliche vom Trägerteil (18; 118; 218) axial vorstehende Zusatzschaufeln (44; 144; 244) trägt, die zur Normalebene (15) der Drehachse (12) derart angestellt sind, dass in dem zu fördernden Fluid enthaltene Partikel mit einer vom Trägerteil (18; 118; 218) weg gerichteten Kraftkomponente beaufschlagbar sind.

2. Lüfterrad nach Anspruch 1, **dadurch gekennzeichnet, dass** die Lüfterradschaufeln (120) und/oder die Zusatzschaufeln (144) in Drehrichtung des Lüfterrads konvex, konkav oder S-förmig gekrümmt sind.

3. Lüfterrad nach Anspruch 1 oder 2, **dadurch gekennzeichnet, dass** die Zusatzschaufeln (44; 144; 244) zu den Lüfterradschaufeln (20; 120; 220) in Umfangsrichtung versetzt sind.

4. Lüfterrad nach Anspruch 3, **dadurch gekennzeichnet, dass** sich die Zusatzschaufeln und die Lüfterradschaufeln in radialer Richtung überlappen.

5. Lüfterrad nach einem der Ansprüche 1 bis 4, **dadurch gekennzeichnet, dass** die Zusatzschaufeln (244) eine Höhe EA haben, die sich in radialer Richtung ändert.

6. Lüfterrad nach einem der Ansprüche 1 bis 5, **dadurch gekennzeichnet, dass** die Zusatzschaufeln (44; 144; 244) aus einem verschleißfesten Werkstoff bestehen.

7. Lüfterrad nach einem der Ansprüche 1 bis 6, **dadurch gekennzeichnet, dass** die Zusatzschaufeln (44; 144; 244) eine maximale axiale Erstreckung (EA) haben, die geringer ist als die der Lüfterradschaufeln (20; 120; 220).

8. Lüfterrad nach einem der Ansprüche 1 bis 7, **dadurch gekennzeichnet, dass** die Lüfterradschaufeln (20) der Schaufelanordnung einen Schaufelkranz mit radial innenliegenden Strömungs-Eintrittskanten (24) und radial außenliegenden Strömungs-Austrittskanten (26) bilden, wobei den Strömungs-Eintrittskanten (24) und Strömungs-Austrittskanten (26) jeweils ein Teilkreis (24a, 26a) zugeordnet ist.

9. Lüfterrad nach Anspruch 8, **dadurch gekennzeichnet, dass** sich die Strömungs-Eintrittskanten (24) von einem Nabenabschnitt (16) des Trägerteils (18) ausgehend von diesem axial weg bis zu einer zum Trägerteil (18) im Wesentlichen parallel verlaufenden Schaufelkante (29; 229) erstrecken.

10. Lüfterrad nach einem der Ansprüche 1 bis 9, **dadurch gekennzeichnet, dass** das Trägerteil (18) von einer Platte gebildet ist.

11. Lüfterrad nach einem der Ansprüche 1 bis 10, **dadurch gekennzeichnet, dass** die Lüfterradschaufeln (20; 220) auf der dem Trägerteil (18; 218) abgewandeten Seite eine Ringscheibe (21; 221) tragen.

12. Lüfterrad nach Anspruch 11, **dadurch gekennzeichnet, dass** die Teilkreisschar der Strömungs-Eintrittskanten (24) einen Zylinder- oder Kegelstumpfmantel mit einem kleinen Kegelwinkel (WK) definiert.

13. Lüfterrad nach einem der Ansprüche 1 bis 12, **dadurch gekennzeichnet, dass** die Zusatzschaufeln (44) eine Höhe EA aufweisen, die bis zu 50% der axialen Erstreckung (H) der Lüfterradschaufeln (20) beträgt.

14. Radialgebläse mit einem Lüfterrad nach einem der Ansprüche 1 bis 13, mit einem axialem Einlass (30), der mit der Drehachse des Lüfterrads (10) fluchtet und einem Gehäuse (14), in den das Lüfterrad (10) derart eingepasst ist, dass es von einem Ringkanal (32) mit dem Auslass (34) umgeben ist, wobei der Ringkanal (32) eine Bodenfläche (34) hat, die sich eng an die radial außenliegenden Schaufelkanten (26) anschmiegt und axial zu der dem Trägerteil (18) am nächsten liegenden Kante (38) der Lüfterradschaufeln (20) um ein vorbestimmtes Spaltmaß MS beabstandet ist.

15. Radialgebläse nach Anspruch 14, **dadurch gekennzeichnet, dass** die Bodenfläche (36) des Ringkanals (32) einen Ringspalt (37) für das Abführen von abgeschiedenen Partikeln, wie Staub-, Wasser, Öl- oder Fettpartikeln, im zu fördernden Fluid begrenzt.

16. Radialgebläse nach Anspruch 15, **dadurch gekennzeichnet, dass** die Weite des Ringspalts (37) einstellbar ist.

17. Radialgebläse nach Anspruch 16 oder 17, **dadurch gekennzeichnet, dass** der Ringspalt (37) von eine weiteren Ringkammer (42) zum Sammeln und Abführen der aus dem Fluid abgeschiedenen Partikel umgeben ist.
